# FASCICULE DE BREVET EUROPEEN

(11) **EP 4 141 208 B1**
(45) Date de publication et mention de la délivrance du brevet: **13.08.2025**
(21) Numéro de dépôt: 21193063.1
(22) Date de dépôt: 25.08.2021
(51) Int. Cl.: E06B 9/303, E06B 9/326

(54) **CONNECTEUR POUR LAMELLES INCLINABLES DE STORE VÉNITIEN**
VERBINDER FÜR KIPPBARE JALOUSIE-LAMELLEN
CONNECTOR FOR TILTABLE VENETIAN BLIND STRIPS

(43) Date de publication de la demande: 01.03.2023
(73) Titulaire: Lamelcolor SA, 1470 Estavyer-le-Lac (CH)
(72) Inventeur: Bourqui, Fabrice, 1474 Châbles (CH)
(74) Mandataire: P&TS SA (AG, Ltd.)

(56) Documents cités:
- CH-A2- 710 907
- CH-A2- 714 223

## Description

### Domaine technique

La présente invention concerne un élément de connexion permettant de solidariser les cordonnets des lamelles orientables des stores vénitiens à leur dispositif d'entrainement.

### Etat de la technique

Les stores vénitiens, également désignés stores à lamelles orientables, comprennent des cordonnets fixés sur les bords avant et arrière des lamelles qui permettent leur inclinaison à partir d'un dispositif d'entrainement, généralement disposé dans la partie supérieur du store vénitien. Lors du montage des stores ou de leur pose, il convient de combiner les cordonnets aux cordelettes du dispositif d'entrainement. Un élément de connexion, souvent désigné par le terme de « sabot » permet une telle connexion des cordonnets et de leur cordelettes respectives.

Le document CH710907 décrit un exemple de tel élément de connexion, comportant une partie destinée à se fixer sur la cordelette et une autre partie propre à pincer un cordonnet. Cette seconde partie est une structure tubulaire dans laquelle le cordonnet est inséré par son extrémité. Cela implique que l'extrémité du cordonnet soit libre. Cela limite en outre l'automatisation du procédé de montage qui reste en grande partie manuel.

Le document CH714223 décrit un autre exemple de sabot comportant une base, destinées à se fixer sur les cordelettes, et un élément de serrage combiné au cordonnet. La base et l'élément de serrage sont deux pièces distinctes qui doivent ensuite être appariées pour rendre effectif la connexion des cordonnets avec leurs cordelettes respectives. Bien que le dispositif décrit dans ce document permette une automatisation au moins partielle du montage, il nécessite l'utilisation de plusieurs pièces distinctes et une étape d'appariement de ces pièces.

Les sabots existants sont en outre généralement adaptés à une largeur donnée de cordonnets, ce qui oblige à produire et à stocker plusieurs types de sabots. Il apparaît donc avantageux de pouvoir limiter la diversité des sabots et/ou de leurs dimensions.

Les stores vénitiens possèdent plusieurs cordonnets. Le montage des cordonnets et de leur sabot représente donc un temps et un coût associé non négligeable. Les éléments de connexion et procédés existants peuvent donc être avantageusement améliorés pour minimiser les coûts et les temps de production.

### Bref résumé de l'invention

Un but de la présente invention est de proposer un élément de connexion exempt des limitations évoquées ci-dessus. En particulier, un but de la présente invention est de proposer un élément de connexion adapté à un montage facile et automatisable. Un autre but de la présente invention est de limiter le nombre de pièces nécessaires à la connexion des cordonnets et de leur cordelette d'entrainement à une pièce unique ou un ensemble de pièces totalement intégrées. Un but supplémentaire est de proposer un élément de connexion facilement adaptable à plusieurs types de cordonnets, et qui ne soient en particulier pas limité par la largeur des cordonnets.

Un autre but de la présente invention est de proposer un store vénitien dont les cordonnets, permettant l'inclinaison des lattes, peuvent être facilement connectés aux cordelettes d'entrainement et/ou réglés. Un but supplémentaire est de proposer un store vénitien équipé d'éléments de connexion des cordonnets d'inclinaison à leurs cordelettes d'entrainement, dont un des bord reste libre.

Un autre but de la présente invention est de proposer un procédé de montage des cordonnets d'inclinaison des lamelles des stores vénitiens, avec un élément de connexion, qui soit totalement automatisé.

Selon l'invention, ces buts sont atteints notamment au moyen de l'élément de connexion, au procédé associé et au store correspondant, tels que revendiqués dans les revendication indépendantes et détaillés dans les revendications qui en dépendent. En particulier, l'élément de connexion selon la présente invention est constitué d'une pièce unique, ou d'un ensemble de pièces totalement intégrées. L'élément de connexion comporte une fente latérale permettant d'insérer un cordonnet plat sur l'une de ses tranches et de laisser l'autre libre.

Cette solution présente notamment l'avantage par rapport à l'art antérieur de permettre une automatisation du procédé de montage. Il présente l'avantage supplémentaire de permettre l'appariement de l'élément de connexion avec des cordonnets de toute largeur. D'autres avantages apparaitront dans la description détaillée de l'invention ci-dessous.

### Brève description des figures

Des exemples de mise en œuvre de l'invention sont indiqués dans la description illustrée par les figures annexées dans lesquelles :
- Figure 1 : représentation d'une portion de store à lamelle en perspective avec un élément de connexion selon la présente description
- Figure 2 : Représentation d'un élément de connexion selon la présente description avec les cordons et le système d'inclinaison des lattes
- Figure 3: détails de l'élément de connexion selon la présente description.
- Figure 4 : représentation schématique du procédé de montage

### Exemple(s) de mode de réalisation de l'invention

Un store à lamelles orientables **S** selon la présente description comprend plusieurs lamelles **S1, S2, S3**...**Sn**, superposées, chacune des lamelles comprenant un pivot **P1, P2, P3..Pn** à chacune de ses extrémités (figure 1). Les pivots **P1, P2, P3..Pn** sont adaptés pour maintenir les lamelles **S1, S2, S3...Sn,** dans des glissières latérales fixées sur l'encadrement des ouvertures (non représentées) tout en permettant leur pivotement selon leur axe longitudinal **A.** Les lamelles **S1, S2, S3...Sn,** peuvent être remontées ou descendues au moyens de bandes tractrices **2** fixées à une traverse inférieure (non représentée) sur laquelle elles peuvent s'empiler lors de l'ouverture du store. Les lamelles **S1, S2, S3...Sn,** comportent un espace adapté au passage de telles bandes tractrices **2** de sorte à en rester indépendantes. Des cordonnets **3, 3'** sont fixés sur les bords longitudinaux opposés de chacune des lamelles **S1, S2, S3...Sn,** de sorte à pouvoir les faire pivoter sur leurs pivots respectifs **P1, P2, P3..Pn** selon leur axe de rotation longitudinal A ou axe de pivotement, dans un sens ou dans l'autre. Une lamelle **S1** possède un bord postérieur **BP1** et un bord frontal **BF1,** correspondant chacun aux deux chants opposés longitudinaux de la lamelle. Chacune des lamelles **Sn** possède un bord postérieur **BPn** et un bord frontal **BFn.** Au moins un premier cordonnet **3** est fixé sur l'ensemble des bords frontaux **BFn** des lamelles **Sn.** Au moins un second cordonnet **3'** est fixé sur l'ensemble des bords postérieures **BPn** des lamelles **Sn.** De préférence, plusieurs premiers cordonnets **3** sont fixés sur les bords frontaux **BFn** et plusieurs seconds cordonnets **3'** sont fixés sur les bords postérieurs **BPn.** Ils peuvent être par exemple disposés en vis-à-vis les uns des autres. Ils peuvent être disposés en vis-à-vis des bandes tractrices **2** servant à ouvrir et fermer le store à lamelle **S.** Le nombre et la disposition des cordonnets **3, 3'** importe peu dans le cadre de la présente description. Généralement deux cordonnets **3** sont disposés sur les bords frontaux **BFn** et deux cordonnets **3'** sont disposés sur les bords postérieurs **BPn.**

Les cordonnets **3, 3'** sont de forme plate, c'est-à-dire qu'ils ont une épaisseur inférieure à leur largeur. Ils comportent sur leur tranche, à intervalles régulier, des boucles permettant de les solidariser avec chacune des lamelles **S1, S2, S3...Sn.** La tranche des cordonnets comportant les boucles est orientée vers les lamelles auxquelles ils sont fixées.

La figure **2** montre un exemple de dispositif d'entrainement **5** permettant d'incliner les lamelles **S1, S2, S3...Sn** selon leur axe longitudinal A, de sorte à moduler leur effet d'ombrage. Il est entendu que lorsque les lamelles **S1, S2, S3...Sn** sont disposées horizontalement, elles laissent passer un maximum de lumière. Lorsqu'elles sont au contraire inclinées à leur maximum par rapport à un plan horizontal, elles occultent la lumière au maximum. Le dispositif d'entrainement **5** comporte selon cet exemple un axe d'entrainement (non représenté) orienté parallèlement à l'axe A de pivotement des lamelles. Des cordelettes **6, 6'** en lien avec cet axe d'entrainement sont disposées par paires de part et d'autre de l'axe d'entrainement du dispositif d'entrainement **5** de sorte à être réciproquement entrainées vers le haut ou vers le bas lors de la rotation de l'axe d'entrainement. En d'autres termes, une cordelette 6 d'une paire de cordelettes 6, **6'** est abaissée quand l'autre cordelette **6'** de cette même paire est tractée vers le haut et inversement. Chacune des cordelettes **6, 6'** comporte à son extrémité, ou à proximité de son extrémité, un dispositif d'accroche **61.** Le dispositif d'accroche **61** est généralement une boule mais il peut prendre la forme de tout élément ayant une dimension transversale supérieure au diamètre de la cordelette correspondante. Il peut être à cet effet sous la forme d'un axe transversal. Plusieurs paires de cordelettes **6, 6'** sont disposées le long de l'axe d'entrainement. Le nombre de cordelettes 6, **6'** correspond au nombre de cordonnets **3, 3'.**

Le dispositif d'entrainement 5 peut être mu manuellement, par exemple au moyen d'une manivelle. Le dispositif d'entrainement **5** peut alternativement être motorisé et activé sur demande au moyen d'un actionneur radio ou filaire..

Chacune des cordelettes **6, 6'** est connectée à un cordonnet **3, 3'** au moyen d'un élément de connexion **1, 1'** décrit ici. Les détails d'un élément de connexion **1, 1'** selon la présente invention sont visibles à la figure 3. L'élément de connexion **1, 1'** comporte une première face **10a** opposée à une seconde face **10b** ainsi qu'une première face latérale **10c** opposée à une seconde face latérale **10d.** Il est entendu que la première **10a** et la seconde **10b** faces ainsi que les première **10c** et seconde **10d** faces latérales désignent des surfaces externes de l'élément de connexion **1, 1'.** L'une des première **10a** et seconde **10b** faces, ou les deux, peuvent être biseautées sur leur portion inférieure ou supérieure. De préférence, la première face 10a peut être biseautée sur sa portion inférieure. La seconde face 10b peut être quant à elle biseauté sur sa portion supérieure. La première face **10a** comporte une tête de connexion **20** adaptée à maintenir une cordelette **6, 6'** par son dispositif d'accroche **61.** A cet effet, la tête de connexion **20** comporte une fente **21** ouverte sur l'une des faces de l'élément de connexion **1, 1'** de sorte à pouvoir accueillir la cordelette **6, 6'.** La largeur de la fente **21** est donc adaptée au diamètre de la cordelette **6, 6'** c'est-à-dire que la largeur de la fente **21** est au moins égale au diamètre de la cordelette **6, 6'.** Les cordelettes **6, 6'** sont généralement de section circulaire, de sorte que leur orientation par rapport à la fente **21** reste sans importance. Les parties latérales de la tête de connexion **20,** de part et d'autre de la fente **21,** forment un moyen de rétention du dispositif d'accroche **61.** Les deux parties latérales de la tête de connexion **20** peuvent par exemple former une cavité sphérique adaptée à l'accueil de la boule disposée à l'extrémité des cordelettes **6, 6'** si tel est le dispositif d'accroche **61.** Alternativement, les deux parties latérales de la tête de connexion **20** peuvent former un crochet propre à maintenir un axe transversal si tel est le dispositif d'accroche **61.** Il est entendu que la tête de connexion **20** est complémentaire du dispositif d'accroche **61** et permet un accouplement aisé et réversible des éléments de connexion **1, 1'** avec les cordelettes **6, 6'** correspondantes. La première face **10a** peut être biseautée dans sa partie inférieure de sorte à limiter l'encombrement et à faciliter l'insertion de la cordelette **6, 6'** et de son dispositif d'accroche **61.** La fente **21,** disposée sur la partie supérieure de la tête de connexion **20** est de préférence ouverte du coté de la première face **10a** et s'étend sur toute la hauteur de la première face **10a.** La tête de connexion **20** est disposée de préférence sur la portion supérieure de la première face **10a.**

Dans toute la présente description, les termes « supérieur » et « inférieur » ont le sens communément admis et s'appliquent aux éléments de la présente invention, en particulier à l'élément de connexion **1, 1'** lorsqu'il est en position de fonctionnement, monté sur une store vénitien.

Les termes « vertical » et « horizontal » ont le sens communément admis et s'appliquent aux éléments de la présente invention dans leur position de fonctionnement.

L'élément de connexion **1, 1'** comporte en outre, dans sa partie centrale, une fente de connexion **30** adaptée à recevoir un cordonnet **3, 3'** du store vénitien **S.** La partie centrale de l'élément de connexion **1, 1'** désigne son volume intérieur, ou la portion la plus centrale de son volume intérieur. La fente de connexion **30** comporte une première surface **30a,** et une seconde surface **30b** parallèles l'une à l'autre et en vis-à-vis l'une de l'autre. Les première **30a** et seconde **30b** surfaces de la fente de connexion **30** s'étendent sur toute la longueur de l'élément de connexion **1, 1'** de sorte à ménager une ouverture à la fois dans la partie supérieure et dans la partie inférieure de l'élément de connexion **1, 1'.** L'espacement entre les première **30a** et seconde **30b** surfaces de la fente de connexion **30** correspond au minimum à l'épaisseur d'un cordonnet **3, 3'** du store vénitien **S** de sorte qu'il puisse y être inséré par son chant. La largeur des première **30a** et seconde **30b** surfaces peut correspondre à la largeur d'un cordonnet **3, 3'** ou être supérieure à la largeur d'un cordonnet, de sorte qu'une fois inséré entre les première **30a** et seconde **30b** surfaces, il s'y inscrit totalement. Il n'est cependant pas exclut que la largeur des première **30a** et seconde **30b** surfaces de la fente de connexion **30** reste inférieure à celle d'un cordonnet **3, 3'** sans préjudice sur l'opérabilité de la présente invention.

La fente de connexion **30** est à cet effet ouverte sur l'une des faces latérales **10d** de l'élément de connexion **1, 1'.** Elle est ouverte sur toute sa longueur de sorte que l'ouverture latérale rejoigne les ouvertures de sa partie supérieure et de sa partie inférieure. De la sorte, les première **10a** et seconde **10b** faces de l'élément de connexion **1, 1'** ne sont solidaires entre elles que par l'une des faces latérale **10c** et totalement dissociées l'une d'elle sur l'autre face latérale **10d.** Le cordonnet **3, 3'** peut alors être inséré dans la fente de connexion **30** par sa tranche. Lorsque la largeur du cordonnet **3, 3'** correspond à la largeur des premières **30a** et seconde **30b** surfaces de la fente de connexion, le cordonnet **3, 3'** affleure sur la face latérale **10d.** La largeur du cordonnet **3, 3'** peut être cependant inférieure à la largeur des premières **30a** et seconde **30b** surfaces de la fente de connexion **30,** pour autant que le cordonnet puisse y être fixé grâce au moyen de fixation **40** décrit plus bas. Rien n'empêche en outre de fixer un cordonnet **3, 3'** plus large. Dans ce cas, il pourra dépasser de la surface latérale **10d** mais pourra être maintenu à l'élément de connexion **1, 1'** de manière tout aussi efficace. Cela représente un avantage notable en ce que l'élément de connexion **1, 1'** peut être combiné à des cordonnets 3, **3'** de toutes largeurs y compris à des cordonnets plus larges que la largeur de la fente de connexion **30.** Cela représente l'avantage supplémentaire de ne pas être entravé par les boucles disposées sur la tranche du cordonnet **3, 3'.** En particulier, l'élément de connexion **1, 1'** peut être combiné au cordonnet **3, 3'** à n'importe quelle position, y compris à une position sur le cordonnet **3, 3'** comprenant une boucle. Dans ce cas, la boucle restera libre et dépassera de la face latérale **10c** de l'élément de connexion **1, 1'.** De préférence, l'élément de connexion **1, 1'** est associé au cordonnet **3, 3'** correspondant de sorte que le bord du cordonnet comportant les boucles soit disposé du côté de la face latérale ouverte **10d.** La face latérale ouverte **10d** de l'élément de connexion **1, 1'** est ainsi disposée en vis-à-vis des lamelles **Sn.**

L'une des faces latérale **10d** de l'élément de connexion **1, 1'** étant fendue sur toute sa longueur, un des deux bords du cordonnet **3, 3'** reste totalement libre, même une fois que le cordonnet **3, 3'** est associé à l'élément de connexion **1, 1'.** Il est entendu que la fente de connexion **30** a une orientation verticale et correspond à l'orientation verticale des cordonnets **3, 3'** une fois le store monté.

Sur un même store vénitien **S,** tous les éléments de connexion **1, 1'** peuvent être identiques, c'est-à-dire que la face latérale fendue **10d** est la même pour tous les éléments de connexion. Alternativement, la face latérale fendue peut varier d'un élément de connexion à l'autre. Il peut être envisagé que le cordonnet **3** équipant le bord frontal **BFn** des lamelles **Sn** s'insère sur une face latérale de l'élément de connexion **1,** et que le cordonnet **3'** équipant le bord postérieur **BPn** des lamelles **Sn** s'insère sur la face latérale opposée de l'élément de connexion **1'.** Dans ce cas, les éléments de connexion **1** et **1'** sont images l'un de l'autre dans un miroir. Les éléments de connexion **1, 1'** peuvent ainsi être orientés de manière symétrique par rapport au lamelles. Les éléments de connexion **1, 1'** peuvent ainsi être tous disposés de sorte que leur face latérale ouverte soit en vis-à-vis des lamelles **Sn.**

Les première **30a** et seconde **30b** surfaces de la fente de connexion **30** sont ainsi parallèles, ou substantiellement parallèles à la première **10a** et à la seconde **10b** faces de l'élément de connexion **1, 1',** hors éventuels biseau. En outre, la fente de connexion **30** est décalée par rapport à la tête de connexion **20.** La fente de connexion **30** est en effet en position centrale alors que la tête de connexion **20** est disposée sur la première face **10a** de l'élément de connexion **1, 1'.** Les cordonnets **3, 3'** et les cordelettes **6, 6'** correspondants se trouvent donc décalés l'un par rapport à l'autre, une fois qu'ils sont joints au moyen de l'élément de connexion **1, 1'.** Leurs extrémités peuvent librement dépasser de l'élément de connexion **1, 1',** ce qui est impossible ou malaisé lorsqu'elles sont en vis-à-vis l'une de l'autre. Cela permet de connecter le cordonnet **3, 3'** à l'élément de connexion **1, 1'** à n'importe quelle position, et de laisser libre son extrémité.

Les première **30a** et seconde **30b** surfaces de la fente de connexion 30 peuvent être lisses. Alternativement, l'une ou les deux de ces surfaces peuvent être texturées de sorte à mieux maintenir le cordonnet **3, 3'** et éviter tout glissement. Par exemple, l'une ou les deux de ces surfaces **30a, 30b** peuvent être rainurées transversalement, c'est-à-dire selon une direction horizontale lorsque l'élément de connexion **1, 1'** est monté sur un store vénitien. D'autres reliefs peuvent être envisagés, tels que des vaguelettes, des pointes, ou tout autre texture propre à limiter ou éviter le glissement du cordonnet **3, 3'** le long des première **30a** et seconde **30b** surfaces de la fente de connexion **30.** Alternativement, l'une ou les deux des première **30a** et seconde **30b** surfaces peuvent être revêtues d'un matériau antidérapant, tel qu'un caoutchouc ou un matériau polymère.

Les bords de la fente de connexion **30,** sur la face latérale fendue 10d peuvent être droits. L'un ou les deux de ces bords peuvent cependant être chanfreinés pour faciliter l'engagement du cordonnet **3, 3'** dans la fente de connexion **30.**

L'élément de connexion **1, 1'** comporte en outre au moins un moyen de fixation **40** permettant de bloquer le cordonnet **3, 3'** dans la fente de connexion **30** une fois qu'il y est inséré. Le moyen de fixation **40** est de préférence disposé sur la seconde face **10b** de l'élément de connexion **1, 1'.** Il est de préférence intégré à l'élément de connexion **1, 1'.** De cette manière, il n'est pas utile de prévoir de pièces annexes à l'élément de connexion **1, 1'.** En outre, le ou les moyens de fixation **40** sont de préférence non déformables de sorte à pouvoir être sollicité de multiples fois sans perte d'efficacité. Cela exclut par exemple la fixation des cordonnets **3, 3'** par des languettes rabattables, dont la pression exercée sur les cordonnets s'amenuise au fur et à mesure de rabattements et déploiements successifs. De surcroît les languette rabattables peuvent être sujettes à des ruptures du fait des repliements répétés. Il est important que le moyen de fixation **40** permette des opérations répétées de fixation du cordonnet **3, 3'** sans perte d'efficacité. Cela facilite notamment les différents réglages, ou remplacement de cordonnets usagés, qui peuvent survenir lors de l'entretien des stores vénitiens. Le ou les moyens de fixation **40** sont choisis de sorte à permettre une automatisation aisée de la fixation du cordonnet **3, 3'** sur l'élément de connexion **1, 1'.**

La figure 3 montre un exemple de moyen de fixation **40** adapté aux exigences de la présente invention mentionnées ci-dessus. Le moyen de fixation **40** représenté ici comporte une vis insérée dans un filetage aménagé dans la seconde face **10b** de l'élément de connexion **1, 1'** perpendiculairement aux première **30a** et seconde **30b** surfaces de la fente de connexion **30.** L'extrémité de la vis débouche dans la fente de connexion **30** de sorte à appuyer le cordonnet **3, 3'** le long de la première surface **30a** et ainsi le maintenir en place. Le moyen de fixation **40** peut bien entendu comprendre plus d'une vis, par exemple deux vis traversant la seconde face **10b** pour mieux maintenir le cordonnet **3, 3'** dans la fente de connexion **30.** Dans ce cas, les vis peuvent être identiques ou bien différentes. L'extrémité de la, ou des vis peut être conique et faire office de pointeau sur le cordonnet **3, 3'.** Alternativement, l'extrémité de la, ou des vis peut être aplanie pour une plus large surface de contact avec le cordonnet **3, 3'.** Alternativement, l'extrémité de la, ou des vis peut être solidaire d'une pièce intermédiaire plate faisant office d'étau pour le cordonnet **3, 3'.** Le moyen de fixation **40** peut alors être serré et desserré à volonté sans altération de la force de serrage. Le serrage peut en outre être facilement automatisé. Le moyen de fixation fait ainsi partie intégrante de l'élément de connexion 1, 1', ce qui limite à la fois le nombre de pièces et le nombre d'étapes dans le procédé de couplage.

L'élément de connexion **1, 1'** est donc monopièce. Il peut être ainsi moulé d'un bloc, ou usiné ou être produit par impression 3D. Cela limite la variété des éléments à produire. L'élément de connexion **1, 1'** peut être fait en métal ou en alliage métallique tel que de l'acier, de l'inox ou tout autre métal usuel. Il peut alternativement être fait de matériau polymère tel qu'un plastique dur, pour autant que sa tenue mécanique suffise à la fixation des cordonnets **3, 3'.**

Il est entendu que l'élément de connexion **1, 1',** comprenant la tête de connexion **20,** la fente de connexion **30** et le moyen de fixation **40,** forme une pièce unique. Alternativement, dans le cas où l'élément de connexion **1, 1'** comporte plusieurs pièces mobiles entre elles, elles forment un ensemble de pièces totalement intégrées, c'est-à-dire non dissociées les unes des autres. Dans le cas où le moyen de fixation **40** comporte une ou plusieurs vis, elles sont combinées au corps de l'élément de fixation lui-même et non à un sous-ensemble.

L'élément de connexion **1, 1'** de la présente description facilite l'accouplement des cordelettes **6, 6'** du dispositif d'entrainement **5** avec les cordonnets 3, 3' correspondants. L'opération nécessite de combiner le cordonnet 3, 3' à l'élément de connexion **1, 1'** et de le maintenir grâce au moyen de fixation **40.** Cette opération est jusqu'à présent effectuée manuellement. En l'occurrence, les éléments de connexion actuels ne possèdent pas de fente latérale et impliquent d'insérer les cordonnets par leur extrémité, ce qui n'est pas automatisable. D'autres systèmes existent, mais ils comportent plusieurs pièces à assembler, ce qui complique le procédé. En particulier, lorsque le cordonnet est associé à l'élément de connexion par l'une de ses faces plates, le moyen de fixation ne peut être totalement intégré.

La présente description couvre un procédé d'assemblage d'un élément de connexion **1, 1'** tel que décrit ici, avec un cordonnet **3, 3'** d'un store vénitien **S.** Si l'assemblage peut encore être fait manuellement, il représente l'avantage de pouvoir être facilement automatisé. Le procédé comprend notamment une étape d'insertion E1, lors de laquelle un cordonnet **3, 3'** est inséré par son chant dans la fente de connexion **30.** L'insertion peut être effectuée à n'importe quelle position du cordonnet **3, 3'.** Le cordonnet **3, 3'** est inséré de sorte que la surface de sa largeur soit insérée totalement ou au moins partiellement entre les première **30a** et secondes **30b** surfaces de la fente de connexion **30.** L'insertion du cordonnet s'effectue par une face latérale **10d** de l'élément de connexion **1, 1'.** Le cordonnet **3, 3'** est ainsi directement positionné dans l'élément de connexion **1, 1'.** Le procédé comporte une seconde étape **E2** de fixation du cordonnet **3, 3'** dans la fente de connexion **30.** La fixation s'effectue grâce au moyen de fixation **40** intégré à l'élément de connexion **1, 1'.** Dans le cas où le moyen de fixation **40** est une vis, ou plusieurs vis, elles peuvent être vissées automatiquement. Le procédé d'assemblage est de préférence limité au deux étapes d'insertion **E1** et de fixation **E2.** Le procédé peut être appliqué de manière automatique en première monte, lors de la fabrication des stores vénitiens.

Outre le procédé d'assemblage, l'élément de connexion **1, 1'** facilite d'éventuelles opérations de réglage, lors du montage des stores vénitiens ou après leur montage. Le précédé de réglage peut aisément être fait manuellement en un nombre d'étapes limités. Il suffit par exemple de desserrer le ou les moyens de fixation **40** de sorte à permettre le glissement du cordonnet dans la fente de connexion **30,** de glisser l'élément de connexion **1, 1'** le long du cordonnet **3, 3'** jusqu'à la position requise, puis de resserrer le moyen de fixation **40.** Le procédé de réglage s'applique également lors du remplacement d'un cordonnet **3, 3'.**

La présente description couvre l'élément de connexion **1, 1'** décrit ci-dessus, le procédé d'assemblage de cet élément de connexion avec un cordonnet **3, 3',** le procédé de réglage de la position de cet élément de connexion sur le cordonnet, ainsi qu'un store vénitien **S** comprenant au moins un de ces éléments de connexion **1, 1'.** En particulier, le store vénitien **S** selon la présente invention comporte au moins un cordonnet **3, 3'** dont un chant est pourvu de plusieurs boucles chacune liée au bord d'une lamelle **Sn,** et au moins une cordelette d'entrainement 6, 6' liée au cordonnet au moyen d'un élément de connexion ici décrit, de sorte que l'un des chants du cordonnet **3, 3'** reste libre.

### Numéros de référence employés sur les figures

- 1, 1': Elément de connexion
- A: Axe de pivotement des lamelles
- S: Store à lamelles
- S1, S2, S3, Sn: Lamelles orientables
- P1, P2, P3, Pn: Pivots
- 2: Bandes tractrices
- 3, 3': Cordonnets
- BP1, BPn: Bord postérieur
- BF1, BFn: Bord frontal
- 5: Dispositif d'entrainement
- 6, 6': Cordelettes
- 61: Dispositif d'accroche
- 10a, 10b, 10c, 10d: Faces de l'élément de connexion
- 20: Tête de connexion
- 21: Fente
- 30: Fente de connexion
- 30a, 30b: Première et seconde surfaces
- 40: Moyen de fixation
- E1: Etape d'insertion
- E2: Etape de fixation

## Revendications

1. Elément de connexion (1,1') adapté à la connexion de cordonnets (3, 3') de stores vénitiens (S) à des cordelettes d'entrainement (6, 6') comprenant :
- une tête de connexion (20), destinée à recevoir une cordelette (6, 6') pourvue d'un dispositif de connexion (61) ;
- une fente de connexion (30), destinée à recevoir un cordonnet (3, 3') ; et
- un moyen de fixation (40),
ledit élément de connexion (1, 1') comporte une première face (10a) et une seconde face (10b) opposée à la première face, ainsi qu'une première face latérale (10c) et une seconde face latérale (10d) opposée à la première face latérale, l'une des deux faces latérales étant fendue sur toute sa hauteur au niveau de la fente de connexion (30),
**caractérisé en ce que**
ladite tête de connexion (20) étant disposée sur la première face (10a), ladite fente de connexion (30) étant disposée en position centrale et ledit moyen de connexion étant disposé sur la seconde face (10b).

2. Elément de connexion selon la revendication 1, ladite fente de connexion (30) comportant une première surface (30a) et une seconde surface (30b), la première et la seconde surfaces étant parallèles l'une à l'autre et aux première face (10a) et seconde face (10b) dudit élément de connexion (1,1').

3. Elément de connexion selon l'une des revendications 1 et 2, ledit moyen de fixation (40) et ladite tête de fixation (20) étant solidaires l'un de l'autre par l'une des faces latérales (10c) et totalement dissociés l'un de l'autre par l'autre face latérale (10d) de l'élément de connexion (1, 1').

4. Elément de connexion selon l'une des revendications 1 à 3, ledit moyen de fixation (40) comprenant au moins une vis et ladite seconde face (10b) comprenant au moins un filetage adapté à ladite au moins une vis, et traversant l'élément de connexion jusqu'à ladite fente de connexion (30).

5. Store vénitien (S) comprenant plusieurs lamelles orientables (Sn) et au moins un cordonnet (3, 3') fixé sur le bord de plusieurs de ces lamelles orientables, un dispositif d'entrainement (5) pourvu d'au moins une cordelette (6, 6'), ledit au moins un cordonnet (3, 3') étant apparié à ladite au moins une cordelette (6, 6') au moyen de l'élément de connexion (1, 1) tel que revendiqué dans les revendications 1 à 4 dont une face latérale (10d) est fendue sur toute sa hauteur.

6. Store vénitien selon la revendication 5, ledit au moins un cordonnet (3, 3') étant plat et inséré dans la fente de connexion (30) dudit élément de connexion (1, 1') de sorte qu'un de ses chants reste libre et que ses deux faces soient encadrées par les première (30a) et seconde (30b) surfaces de la fente de connexion (30).

7. Store vénitien selon la revendication 6, dans lequel le chant libre dudit au moins cordonnet (3, 3') affleure la face latérale fendue (10d), ou dépasse de ladite face latérale fendue.

8. Store vénitien selon l'une des revendication 5 à 7, lesdites lamelles orientables (Sn) comprenant chacune un bord postérieur (BPn) solidaire d'au moins un cordonnet (3') et un bord frontal (BFn) solidaire d'au moins un autre cordonnet (3), les faces latérales fendues des éléments de connexion correspondants étant toutes orientées vers lesdites lamelles (Sn).

9. Store vénitien selon la revendication 8, les éléments de connexion relatifs au bord postérieur (BPn) et les élément de connexion relatifs au bord frontal (BFn) desdites lamelles (Sn) étant image l'un de l'autre dans un miroir.

10. Procédé de fixation d'un cordonnet plat (3, 3') sur l'élément de connexion (1, 1') tel que revendiqué dans l'une des revendications 1 à 4, comprenant une étape d'insertion (E1) dudit cordonnet (3, 3') dans la fente de connexion (30) dudit élément de connexion (30) et une étape de fixation (E2) dudit cordonnet (30, 30') au moyen dudit moyen de fixation (40), sachant que dans l'étape d'insertion, le cordonnet (3, 3') est inséré dans la fente de connexion par son chant.

11. Procédé selon la revendication 10, le procédé étant limité auxdites étapes d'insertion (E1) et de fixation (E2).

12. Procédé selon l'une des revendications 10 et 11, l'ensemble des étapes d'insertion (E1) et de fixation (E2) étant automatisé.

## Patentansprüche

1. Verbindungselement (1, 1'), das zum Verbinden von Kordeln (3, 3') von Jalousien (S) mit Antriebsschnüren (6, 6') geeignet ist, Folgendes aufweisend:
- einen Verbindungskopf (20), der dazu ausgerichtet ist, eine Schnur (6, 6') aufzunehmen, die mit einer Verbindungsvorrichtung (61) versehen ist;
- einen Verbindungsschlitz (30), um eine Kordel (3, 3') aufzunehmen; und
- ein Befestigungsmittel (40),
wobei das Verbindungselement (1, 1') eine erste Seite (10a) und eine der ersten Seite gegenüberliegende zweite Seite (10b) sowie eine erste Seitenfläche (10c) und eine der ersten Seitenfläche gegenüberliegende zweite Seitenfläche (10d) aufweist, wobei eine der beiden Seitenflächen auf Höhe des Verbindungsschlitzes (30) über ihre gesamte Höhe geschlitzt ist,
**dadurch gekennzeichnet,**
**dass** der Verbindungskopf (20) auf der ersten Seite (10a) angeordnet ist, der Verbindungsschlitz (30) mittig angeordnet ist und das Verbindungsmittel auf der zweiten Seite (10b) angeordnet ist.

2. Das Verbindungselement nach Anspruch 1, wobei der Verbindungsschlitz (30) eine erste Oberfläche (30a) und eine zweite Oberfläche (30b) aufweist, wobei die erste und die zweite Oberfläche parallel zueinander und zu der ersten Seite (10a) und der zweiten Seite (10b) des Verbindungselements (1, 1') angeordnet sind.

3. Das Verbindungselement nach einem der Ansprüche 1 oder 2, wobei das Befestigungsmittel (40) und der Verbindungskopf (20) über eine der Seitenflächen (10c) fest miteinander verbunden sind und über die andere Seitenfläche (10d) des Verbindungselements (1, 1') vollständig voneinander getrennt sind.

4. Das Verbindungselement nach einem der Ansprüche 1 bis 3, wobei das Befestigungsmittel (40) mindestens eine Schraube umfasst und die zweite Seite (10b) mindestens ein Gewinde umfasst, das an die mindestens eine Schraube angepasst ist und das durch das Verbindungselement zu dem Verbindungsschlitz (30) verläuft.

5. Jalousie (S) mit mehreren verstellbaren Lamellen (Sn) und mindestens einer Kordel (3, 3'), die an der Kante mehrerer dieser verstellbaren Lamellen befestigt ist, einer Antriebsvorrichtung (5), die mit mindestens einer Schnur (6, 6') versehen ist, wobei die mindestens eine Kordel (3, 3') mit der mindestens eine Schnur (6, 6') mittels des Verbindungselements (1, 1'), von dem eine Seitenfläche (10d) über seine gesamte Höhe geschlitzt ist, wie in den Ansprüchen 1 bis 4 beansprucht gepaart ist.

6. Die Jalousie nach Anspruch 5, wobei die mindestens eine Kordel (3, 3') flach ist und in den Verbindungsschlitz (30) des Verbindungselements (1, 1') eingeführt wird, dass eine ihrer Kanten frei bleibt und ihre beiden Seiten von der ersten (30a) und der zweiten (30b) Oberfläche des Verbindungsschlitzes (30) umrahmt werden.

7. Die Jalousie nach Anspruch 6, wobei die freie Kante der mindestens einen Kordel (3, 3') bündig mit der geschlitzten Seitenfläche (10d) abschließt oder über die geschlitzte Seitenfläche hinausragt.

8. Die Jalousie nach einem der Ansprüche 5 bis 7, wobei die verstellbaren Lamellen (Sn) jeweils einen Hinterrand (BPn), der fest mit mindestens einer Kordel (3') fest verbunden ist, und einen Vorderrand (BFn), der fest mit mindestens einer anderen Kordel (3) fest verbunden ist, umfassen, wobei die geschlitzten Seitenflächen der entsprechenden Verbindungselemente alle zu den Lamellen (Sn) hin ausgerichtet sind.

9. Die Jalousie nach Anspruch 8, wobei die Verbindungselemente bezüglich der Hinterkante (BPn) und die Verbindungselemente bezüglich der Vorderkante (BFn) der genannten Lamellen (Sn) spiegelbildlich zueinander angeordnet sind.

10. Verfahren zum Befestigen einer flachen Kordel (3, 3') an dem in einem der Ansprüche 1 bis 4 beanspruchten Verbindungselement (1, 1') umfassend einen Schritt des Einführens (E1) der Kordel (3, 3') in den Verbindungsschlitz(30) des Verbindungselements und einen Schritt des Befestigens (E2) der Kordel (3, 3') mittels des Befestigungsmittels (40), wobei in dem Einführschritt die Kordel (3, 3') über ihre Kante in den Verbindungsschlitz eingeführt wird.

11. Das Verfahren nach Anspruch 10, wobei das Verfahren auf die Schritte des Einsetzens (E1) und des Befestigens (E2) beschränkt ist.

12. Das Verfahren nach einem der Ansprüche 11 oder 12, wobei die Gesamtheit der Schritte des Einsetzens (E1) und des Befestigens (E2) automatisiert ist.

## Claims

1. Connecting element (1, 1') adapted for connecting cords (3, 3') of Venetian blinds (S) to drive cords (6, 6'), comprising:
- a connecting head (20) designed to receive a cord (6, 6') provided with a connecting device (61);
- a connecting slot (30) designed to receive a cord (3, 3'); and
- a fastening means (40),
said connecting element (1, 1') has a first face (10a) and a second face (10b) opposite the first face, as well as a first side face (10c) and a second side face (10d) opposite the first side face, one of the two side faces being slotted over its entire height at the level of the connecting slot (30), **characterized in that**: said connection head (20) is arranged on the first face (10a), said connection slot (30) is arranged in a central position and said connection means is arranged on the second face (10b).

2. Connecting element according to claim 1, wherein the connecting slot (30) has a first surface (30a) and a second surface (30b), the first and second surfaces being parallel to each other and to the first face (10a) and second face (10b) of the connecting element (1, 1').

3. Connecting element according to one of claims 1 and 2, said fastening means (40) and said fastening head (20) being integral with each other by one of the side faces (10c) and completely separated from each other by the other side face (10d) of the connecting element (1, 1').

4. Connection element according to one of claims 1 to 3, wherein the fastening means (40) comprises at least one screw and said second face (10b) comprises at least one thread adapted to the at least one screw and passing through the connection element to the connection slot (30).

5. Venetian blind (S) comprising several adjustable slats (Sn) and at least one cordlet (3, 3') fixed to the edge of several of these adjustable slats, a drive device (5) provided with at least one string (6, 6'), said at least one cordlet (3, 3') being paired with said at least one string (6, 6') by means of the connecting element (1, 1) as claimed in claims 1 to 4, one side face (10d) of which is slotted over its entire height.

6. Venetian blind according to claim 5, wherein the at least one cordlet (3, 3') is flat and inserted into the connecting slot (30) of the connecting element (1, 1') so that one of its edges remains free and its two faces are framed by the first (30a) and second (30b) surfaces of the connecting slot (30).

7. Venetian blind according to claim 6, wherein the free edge of said at least one cordlet (3, 3') is flush with the slotted side face (10d) or protrudes from said slotted side face.

8. Venetian blind according to one of claims 5 to 7, the said adjustable slats (Sn) each comprising a rear edge (BPn) integral with at least one cordlet (3') and a front edge (BFn) integral with at least one other cordlet (3), the slotted side faces of the corresponding connecting elements all facing said slats (Sn).

9. Venetian blind according to claim 8, the connecting elements relating to the rear edge (BPn) and the connecting elements relating to the front edge (BFn) of said slats (Sn) being mirror images of each other.

10. Method for fastening a flat cordlet (3, 3') to the connecting element (1, 1') as claimed in one of claims 1 to 4, comprising a step of insertion (E1) of said cordlet (3, 3') into the connecting slot (30) of said connecting element (30) and a step of fastening (E2) said cordlet (30, 30') by means of said fastening means (40), knowing that in the insertion step, the cordlet (3, 3') is inserted into the connection slot by its edge.

11. Method according to claim 10, the method being limited to the insertion (E1) and fastening (E2) steps.

12. Method according to one of claims 10 and 11, wherein all of the insertion (E1) and fastening (E2) steps are automated.
